# EUROPÄISCHE PATENTSCHRIFT

(11) **EP 3 126 597 B1**
(45) Veröffentlichungstag und Bekanntmachung des Hinweises auf die Patenterteilung: **03.07.2019**
(21) Anmeldenummer: 15711486.9
(22) Anmeldetag: 18.03.2015
(51) Int. Cl.: E05B 47/00, E05B 47/06, E05B 63/00, E05B 63/16

(54) **SCHLOSS FÜR TÜR ODER FENSTER**
LOCK FOR DOOR OR WINDOW
SERRURE POUR PORTE OU FENÊTRE

(30) Priorität: 25.03.2014 DE 102014104139
(43) Veröffentlichungstag der Anmeldung: 08.02.2017
(73) Patentinhaber: Assa Abloy Nederland B. V., 4941 SK Raamsdonksveer (NL)
(72) Erfinder: PRAET, Petrus Joannes Laurentius, NL-3311AA Dordrecht (NL)
(74) Vertreter: Melchior, Robin
(86) Internationale Anmeldenummer: PCT/EP2015/055727
(87) Internationale Veröffentlichungsnummer: WO 2015/144535

(56) Entgegenhaltungen:
- EP-A1- 0 668 425
- EP-A1- 2 206 858
- WO-A1-2004/088069
- WO-A1-2005/124069
- WO-A1-2013/178709

## Beschreibung

Die Erfindung betrifft ein Schloss für Tür oder Fenster. Aus der WO 2005/124069 A1 ist ein Schloss nach dem Oberbegriff des Anspruchs 1 offenbart. Aus der EP 1 774 124 B1 ist ein anderes Schloss bekannt. Dieses bekannte Schloss weist eine dreiteilige Nuss auf, die eine erste Außennuss, eine zweite Außennuss und eine Innennuss umfasst. An der Innennuss sind zwei Kupplungseinrichtungen beweglich gelagert, wobei eine der beiden Kupplungseinrichtungen der ersten Außennuss zugeordnet und die andere der beiden Kupplungseinrichtungen der zweiten Außennuss zugeordnet ist. Weiter weist das Schloss zwei verschwenkbar im Schlosskasten gelagerte Übertragungshebel auf, wobei jeweils ein Übertragungshebel einer der beiden Kupplungseinrichtungen zugeordnet ist. Die Übertragungshebel können in eine kuppelnde Stellung geschwenkt werden, bei der eine Kupplung zwischen der Innennuss und der dem Übertragungshebel zugeordneten Außennuss realisiert ist, oder in eine entkuppelte Stellung verschwenkt werden, in der die dem Übertragungshebel zugeordnete Außennuss von der Innennuss entkuppelt ist.

Um die Übertragungshebel zu verschwenken, ist bei dem bekannten Schloss ein elektrischer Aktor mit einer Spindel vorgesehen, auf der ein Schlitten gelagert ist. Bei Drehung der Spindel wird der Schlitten linear im Schlosskasten verschoben.

In Abhängigkeit von der Stellung des Schlittens sind bei dem bekannten Schloss unterschiedliche Kupplungskonfigurationen der Kupplung der Außennüsse an die Innennuss möglich. In einer ersten Stellung des Schlittens ist keine der beiden Außennüsse mit der Innennuss gekuppelt. In einer zweiten Stellung des Schlittens ist eine der beiden Außennüsse mit der Innennuss gekuppelt. In einer dritten Stellung sind beide Außennüsse mit der Innennuss gekuppelt. Von Nachteil ist der Raumbedarf für die Längsverschiebung des Schlittens sowie die Anfälligkeit des Schraubgetriebes gegen Verschmutzung.

Der Erfindung liegt die Aufgabe zugrunde, ein Schloss zu schaffen, bei dem Selektionseinrichtung kompakter aufgebaut ist.

Erfindungsgemäß wird diese Aufgabe mit dem Gegenstand des Anspruchs 1 gelöst.

Durch die drehbar gelagerte Nockeneinrichtung ist ein besonders kompakter und funktionssicherer Aufbau ermöglicht. Durch die drehbar gelagerte Nockeneinrichtung kann eine gegenüber dem Stand der Technik größere Zahl Konfigurationen von Kupplungsstellungen der Kupplungsglieder mit den Außennüssen bei kompaktem Aufbau realisiert werden.

Es kann vorgesehen sein, dass die Schlossmechanik eine Federeinrichtung aufweist, die unmittelbar oder mittelbar das erste Kupplungsglied und/oder das zweite Kupplungsglied beaufschlagt.

Die Federeinrichtung kann so ausgebildet sein, dass sie das erste Kupplungsglied und/oder das zweite Kupplungsglied in Kupplung beaufschlagt oder außer Kupplung beaufschlagt.

Die Nockeneinrichtung kann über eine Übertragungseinrichtung mit der ersten Kupplungseinrichtung und/oder der zweiten Kupplungseinrichtung zusammenwirken.

Die Federeinrichtung kann mit der Übertragungseinrichtung derart zusammenwirken, dass die Übertragungseinrichtung das erste Kupplungsglied in Kupplung oder aus der Kupplung heraus beaufschlagt und/oder dass die Übertragungseinrichtung das zweite Kupplungsglied in Kupplung oder aus der Kupplung heraus beaufschlagt.

Die Übertragungseinrichtung kann zwischen der Nockeneinrichtung und der Kupplungseinrichtung gelagert sein.

Es kann vorgesehen sein, dass die Übertragungseinrichtung ein erstes Übertragungselement aufweist, das mit dem ersten Kupplungsglied zusammenwirkt, und ein zweites Übertragungselement aufweist, das mit dem zweiten Kupplungsglied zusammenwirkt.

Das erste Übertragungselement kann als Hebel ausgebildet sein und/oder das zweite Übertragungselement kann als Hebel ausgebildet sein.

Es kann vorgesehen sein, dass die Hebel als zweiarmige Hebel ausgebildet sind.

Weiter kann vorgesehen sein, dass ein erster Hebelarm des ersten Übertragungselements mit der Nockeneinrichtung und ein zweiter Hebelarm des ersten Übertragungselements mit dem ersten Kupplungsglied zusammenwirkt, und/oder dass ein erster Hebelarm des zweiten Übertragungselements mit der Nockeneinrichtung und ein zweiter Hebelarm des zweiten Übertragungselements mit dem zweiten Kupplungsglied zusammenwirkt.

In einer vorteilhaften Ausbildung kann vorgesehen sein, dass die Federeinrichtung eine Schenkelfeder aufweist, die einen ersten Federschenkel aufweist, der mit dem ersten Übertragungselement zusammenwirkt und einen zweiten Federschenkel aufweist, der mit dem zweiten Übertragungselement zusammenwirkt. Es können auch zwei Schenkelfedern vorgesehen sein, wobei die eine Schenkelfeder mit dem ersten Übertragungselement und die zweite Schenkelfeder mit dem zweiten Übertragungselement zusammenwirkt.

Es kann weiter vorgesehen sein, dass das erste Übertragungselement und das erste Kupplungsglied magnetisch gekuppelt sind und/oder dass das zweite Übertragungselement und das zweite Kupplungsglied magnetisch gekuppelt sind.

Es kann vorgesehen sein, dass das erste Übertragungselement und das zweite Übertragungselement jeweils einen Permanentmagneten aufweisen und das erste Kupplungsglied und das zweite Kupplungsglied vollständig oder teilweise aus ferromagnetischem oder magnetisierbarem Material bestehen. Durch die magnetische Kopplung zwischen dem Übertragungselement und dem Kupplungsglied kann das Kupplungsglied durch das Übertragungselement außer Eingriff mit der zugeordneten Außennuss gebracht werden.

Es kann auch vorgesehen sein, dass das erste Kupplungsglied und das zweite Kupplungsglied jeweils einen Permanentmagneten aufweisen und das erste Übertragungselement und das zweite Übertragungselement vollständig oder teilweise aus ferromagnetischem oder magnetisierbarem Material bestehen.

Der elektrische Aktor kann als ein Elektromotor ausgebildet sein. Vorteilhafterweise kann der Elektromotor für Batteriebetrieb ausgelegt sein.

Das Schloss kann eine Aufnahme für Batterien zur Stromversorgung des elektrischen Aktors aufweisen. Die Batterien können als Primärelemente oder als Akkumulatoren ausgebildet sein, wobei beispielsweise Elemente vom Typ AAA vorgesehen sein können.

In einer vorteilhaften Ausbildung kann vorgesehen sein, dass das Schloss eine Antenne zum Empfang von Signalen, und eine elektronische Steuerungseinrichtung zum Ansteuern des elektrischen Aktors in Abhängigkeit der von der Antenne empfangenen Signale aufweist.

Das Schloss kann als ein selbstverriegelndes Schloss ausgebildet sein.

Es kann vorgesehen sein, dass das Schloss eine Schlossfalle, einen selbstverriegelndem Riegel und eine Hilfsfalle zur Steuerung der Selbstverriegelung des Riegels aufweist.

Der selbstverriegelnde Riegel kann als Schwenkriegel ausgebildet sein.

Abhängig von der Ausgestaltung der Nockeneinrichtung ist es erfindungsgemäß möglich, zumindest drei der folgenden Konfigurationen der Kopplung der Außennüsse mit der Innennuss zu realisieren:
- erste Außennuss gekuppelt an die Innennuss und zweite Außennuss entkuppelt von der Innennuss; das Schloss kann durch Betätigen der an der der Außennuss angeschlossenen Handhabe entriegelt werden;
- erste Außennuss entkuppelt von der Innennuss und zweite Außennuss gekuppelt an die Innennuss; das Schloss kann durch Betätigen der an der der Außennuss angeschlossenen Handhabe entriegelt werden;
- erste Außennuss gekuppelt an die Innennuss und zweite Außennuss gekuppelt an die Innennuss; das Schloss kann sowohl durch Betätigen der an der der Außennuss angeschlossenen Handhabe als auch durch Betätigen der an der der Außennuss angeschlossenen Handhabe entriegelt werden;
- erste Außennuss entkuppelt von der Innennuss und zweite Außennuss entkuppelt von der Innennuss; das Schloss kann weder durch Betätigen der an der der Außennuss angeschlossenen Handhabe noch durch Betätigen der an der der Außennuss angeschlossenen Handhabe entriegelt werden.

Die Erfindung wird nun anhand von Ausführungsbeispielen näher erläutert. Es zeigen
Fig. 1 ein Ausführungsbeispiel des erfindungsgemäßen Schlosses in einer Seitenansicht;
Fig. 2a das Schloss in Fig. 1 in einer ersten perspektivischen Ansicht;
Fig. 2b das Schloss in Fig. 2a ohne Stulp;
Fig. 3 das Schloss in Fig. 1 in einer zweiten perspektivischen Ansicht;
Fig. 4 das Schloss in Fig. 1 in einer dritten perspektivischen Ansicht;
Fig. 5 das Schloss in Fig. 1 in einer vierten perspektivischen Ansicht.

Die Fig. 1 bis Fig. 5 zeigen ein Schloss 1 für eine Tür oder ein Fenster mit einem bewegbar gelagerten Flügel. Das Schloss 1 umfasst eine Schlossmechanik mit einem Schwenkriegel 5a , eine Schlossfalle 5b , eine Hilfsfalle 5c und eine Schlossnuss zum Betätigen des Schwenkriegels 5a. Die Schlossnuss 1n umfasst eine erste Außennuss 1a, eine zweite Außennuss 1c und eine zwischen der ersten Außennuss 1a und der zweiten Außennuss 1c angeordnete Innennuss 1b. Die Schlossnuss wirkt mit einer Kupplungseinrichtung aus einem ersten Kupplungsglied 3a und einem zweiten Kupplungsglied 3c zusammen. Die erste Außennuss 1a ist mit der Innennuss 1b über das erste Kupplungsglied 3a kuppelbar, und die zweite Außennuss 1c ist mit der Innennuss 1b über das zweite Kupplungsglied 3c kuppelbar. Das erste Kupplungsglied 3a ist an der der Außennuss 1a zugewandten Seite der Innennuss 1b in einen innennussseitigen Schwenklager schwenkbar gelagert. Entsprechend ist das zweite Kupplungsglied 3c an der der Außennuss 1c zugewandten Seite der Innenuss 1b in einem innennussseitigen Schwenklager schwenkbar gelagert.

Eine Selektionseinrichtung weist einen Elektromotor 2m zum Betätigen des ersten Kupplungsglieds 3a und des zweiten Kupplungsglieds 3c auf. Der Motorabtrieb wirkt über eine Nockeneinrichtung 2n auf die Kupplungsglieder 3a , 3c. Es wird nun Bezug genommen auf die Fig. 1 und Fig. 4: Eine Abtriebswelle des Elektromotors 2m ist mit einem aus einer Schnecke und einem Schneckenrad ausgebildeten Schneckengetriebe 2s drehstarr verbunden, wobei das Schneckenrad drehstarr mit einer Nockeneinrichtung 2n verbunden ist.

Wie in Fig. 5 erkennbar, weist die Nockeneinrichtung 2n eine erste Nockenscheibe auf, deren Nocken mittelbar mit dem ersten Kupplungsglied 3a zusammenwirkt, und eine zweite Nockenscheibe auf, deren Nocken mittelbar mit dem zweiten Kupplungsglied 3c zusammenwirkt. Wie aus den Fig. 1, Fig. 4 und Fig. 5 erkennbar ist, ist das Schneckenrad bei dem dargestellten Ausführungsbeispiel zwischen den beiden Nockenscheiben angeordnet, so dass die erste Nockenscheibe und die zweite Nockenscheibe axial voneinander beabstandet an der Nockeneinrichtung 2n angeordnet sind. Wie insbesondere aus den Fig. 1, Fig. 4 und Fig. 5 erkennbar, wirken die Nocken der Nockeneinrichtung 2n mit einem ersten Übertragungsglied oder Übertragungselement 4a bzw. einem zweiten Übertragungsglied oder Übertragungselement 4c zusammen. Diese Übertragungselemente 4a und 4c sind zwischen der Nockeneinrichtung 2n und den Kupplungsgliedern 3a , 3c der Nuss zwischengeschaltet. Die Übertragungselemente 4a und 4c sind als Winkelhebel ausgebildet, wobei ein erster Hebelarm auf der zugeordneten Nockenscheibe der Nockeneinrichtung 2n gleitet und ein zweiter Hebelarm mit dem zugeordneten Kupplungsglied 3a bzw. 3c zusammenwirkt. Die Übertragungselemente 4a und 4c sind mit einer aus zwei Schenkelfedern gebildeten Federeinrichtung 2f beaufschlagt, wobei die Schenkelfedern an dem ersten Hebelarm der Übertragungselemente 4a , 4c angreifen. Die Federeinrichtung 2f wirkt mit der Übertragungseinrichtung 4a , 4c derart zusammen, dass die Übertragungseinrichtung 4a , 4c das erste Kupplungsglied 3a und das zweite Kupplungsglied 3c in Kupplung beaufschlagt (siehe Fig. 5).

Es kann auch vorgesehen sein, dass die Federeinrichtung 2f mit der Übertragungseinrichtung 4a , 4c derart zusammenwirkt, dass die Übertragungseinrichtung 4a , 4c das erste Kupplungsglied 3a aus der Kupplung heraus beaufschlagt und/oder dass die Übertragungseinrichtung 4a , 4c das zweite Kupplungsglied 3c aus der Kupplung heraus beaufschlagt. Damit ist das erfindungsgemäße Schloss an unterschiedliche Einsatzfälle, beispielsweise zum Einsatz an Hoteltüren oder an Paniktüren, anpassbar.

Das erste Kupplungsglied 3a und das zweite Kupplungsglied 3c sind jeweils als eine Schaltklinke ausgebildet, die - wie bereits erwähnt - an der Innennuss 1b schwenkbar gelagert ist, wie am besten aus Fig. 3 zu erkennen ist. Die Kupplungsglieder 3a , 3c weisen eine Schaltausnehmung auf, in welche an den Außennüssen 1a, 1c angeordnete Schaltnasen eingreifen. Die Schaltnasen weisen jeweils eine Schaltflanke auf, die mit dem zugeordneten Kupplungsglied 3a , 3c in Eingriff gelangt, wenn die zugeordnete Außennuss 1a, 1c durch Betätigen einer mit der Außennuss 1a, 1c drehstarr verbundenen Handhabe gedreht wird. Die an der Außennuss 1a, 1c eingeleitete Drehbewegung wird über das Kupplungsglied 3a , 3c auf die Innennuss 1b übertragen, die die Schlossfalle 5b und/oder den Schwenkriegel 5a betätigt. Wenn das Kupplungsglied 3a , 3c außer Eingriff ist, wird die an der Außennuss 1a, 1c eingeleitete Drehbewegung nicht auf die Innennuss 1b übertragen.

Das erste Übertragungselement 4a und das zweite Übertragungselement 4c weisen jeweils einen Permanentmagneten 4m auf, der auf der dem Kupplungsglied 3a , 3c zugewandten Stirnseite angeordnet ist (siehe Fig. 1). Das erste Kupplungsglied 3a und das zweite Kupplungsglied 3c sind aus einem ferromagnetischem oder magnetisierbarem Material ausgebildet. Es kann auch vorgesehen sein, dass das erste Kupplungsglied 3a und das zweite Kupplungsglied 3c nur teilweise aus ferromagnetischem oder magnetisierbarem Material bestehen. Durch die magnetische Kopplung zwischen dem Übertragungselement 4a , 4c und dem Kupplungsglied 3a , 3c kann das Kupplungsglied 3a , 3c durch das Übertragungselement 4a , 4c auch außer Eingriff mit der ersten Außennuss 1a bzw. mit der zweiten Außennuss 1c gebracht werden.

Der weiter oben beschriebene Elektromotor 2m ist mit einer aus zwei Primärelementen 6p gebildeten Spannungsquelle verbunden. Die Primärelemente 6p sind in einem Batteriefach 6 angeordnet, das über einen Batteriefachdeckel 6d zugänglich ist. Der Batteriefachdeckel 6d ist in einer Ausnehmung des Stulps angeordnet (siehe Fig. 2, Fig. 3) und nach Lösen einer Befestigungsschraube abnehmbar. Wie in Fig. 3 dargestellt, ist auf der Rückseite des Batteriefachdeckels 6d eine elektrische Kontaktplatte angeordnet, die die beiden Primärelemente 6p zu einer Batterie verbindet.

Der Elektromotor 2m kann entweder durch einen am Türblatt angeordneten mechanischen oder elektronischen Schalter oder durch eine elektronische Steuerungseinrichtung betätigt werden (in den Fig. 1 bis Fig. 5 nicht dargestellt). Das Schloss 1 kann beispielsweise eine Antenne zum Empfang von Signalen und die elektronische Steuerungseinrichtung zum Ansteuern des Elektromotors 2m in Abhängigkeit der von der Antenne empfangenen Signale aufweisen. Das Schloss 1 kann als ein selbstverriegelndes Schloss ausgebildet sein, das beispielsweise über einen als Kartenleser ausgebildeten elektronischen Schalter oder mittels einer mit der vorgenannten elektronischen Steuerungseinrichtung zusammenwirkenden Fernsteuerung entriegelbar ist.

Das Schloss weist einen im dargestellten Fall als Schwenkriegel ausgebildeten Riegel 5a , eine federnd gelagerte, linear bewegliche Schlossfalle 5b und eine Hilfsfalle 5c auf. Ein Betätigungshebel 7 ist in dem Schlossgehäuse drehbar gelagert. Er wirkt mit der Nuss 1n und einem nicht näher dargestellten Schließzylinder 8 zusammen und ist mit dem Riegel 5a gekoppelt.

Abhängig vom Drehwinkel der Nockenscheibe können verschiedene Konfigurationen der Kopplung der Außennüsse an die Innennuss realisiert werden. Bei der in den Fig. 1 bis Fig. 5 dargestellten Konfiguration ist das Kupplungsglied 3a in seiner kuppelnden Stellung und das Kupplungsglied 3c in der nicht kuppelnden Stellung. Dies bedeutet, dass die erste Außennuss 1a mit der Schlossmechanik gekuppelt ist; die zweite Außennuss 1c aber von der Schlossmechanik entkuppelt ist. In dieser Stellung der Nockenscheibe 2n kann das Schloss durch Betätigung der an der ersten Außennuss 1a angeschlossenen Handhabe entriegelt werden. Die zweite Außennuss 1c ist lediglich im Freilauf drehbar.

Bei einer Drehung der Nockenscheibe 2n durch den Elektromotor 2m um einen vorgegebenen Winkel, z.B. um 90° im Uhrzeigersinn, wird erreicht, dass die Nockenscheibe 2n das Übertragungselement 4a von der Nuss wegschwenkt. Dadurch, dass das Übertragungselement 4a mit dem Kupplungsglied 3a über den Permanentmagneten 4m in Wechselwirkung steht, wird auch das Kupplungsglied 3a von der Nuss in seine nicht kuppelnden Stellung verschwenkt, so dass die Außennuss 1a nicht mehr mit der Innennuss 1b gekuppelt ist. In dieser Drehstellung der Nockenscheibe 2n ist dann auch die erste Außennuss 1a im Freilauf. Das Schloss 1 befindet sich in einem Sicherheitszustand und kann dann weder durch Betätigen der an der der Außennuss 1a angeschlossenen Handhabe noch durch Betätigen der an der Außennuss 1c angeschlossenen Handhabe entriegelt werden. Eine Entriegelung des Schlosses 1 ist allerdings immer, unabhängig von der Drehstellung der Nockenscheibe 2n , durch Schließzylinderbetätigung möglich.

Abhängig von der Ausgestaltung der Nockenscheibe 2n ist es möglich, bis zu vier verschiedene Konfigurationen der Kopplung der Außennüsse 1a, 1c mit der Innennuss zu realisieren:
- erste Außennuss gekuppelt an die Innennuss und zweite Außennuss entkuppelt von der Innennuss ; das Schloss kann durch Betätigen der an der der Außennuss angeschlossenen Handhabe entriegelt werden;
- erste Außennuss entkuppelt von der Innennuss und zweite Außennuss gekuppelt an die Innennuss ; das Schloss kann durch Betätigen der an der der Außennuss angeschlossenen Handhabe entriegelt werden;
- erste Außennuss gekuppelt an die Innennuss und zweite Außennuss gekuppelt an die Innennuss ; das Schloss kann sowohl durch Betätigen der an der der Außennuss angeschlossenen Handhabe als auch durch Betätigen der an der der Außennuss angeschlossenen Handhabe entriegelt werden;
- erste Außennuss entkuppelt von der Innennuss und zweite Außennuss entkuppelt von der Innennuss ; das Schloss kann weder durch Betätigen der an der der Außennuss angeschlossenen Handhabe noch durch Betätigen der an der der Außennuss angeschlossenen Handhabe entriegelt werden.

Bei dem dargestellten Ausführungsbeispiel des Schlosses 1 ist vorgesehen, dass der Elektromotor 2m über eine Fernbedienung angesteuert wird. Der Elektromotor 2m dreht dann die Nockenscheibe 2n um eine in der Steuerung des Elektromotors 2m festgelegten Drehwinkel und überführt dann des Schloss 1 von einer der vier oben genannten Kupplungskonfigurationen in eine andere Kupplungskonfiguration.

Bei dem dargestellten Ausführungsbeispiel des Schlosses 1 ist in eine Schließzylinderaufnahme 8 (siehe Fig. 1) ein nicht dargestellter Schließzylinder einsetzbar. Durch Betätigung des Schließzylinders sind die erste Außennuss 1a und die zweite Außennuss 1c von der Innennuss 1b entkuppelbar. In diesem entkuppelten Zustand sind dann die erste Außennuss 1a und die zweite Außennuss 1c im Freilauf. Dies bedeutet, dass das Schloss 1 weder durch Betätigung der an der ersten Außennuss 1a angeschlossenen Handhabe noch durch Betätigung der an der zweiten Außennuss 1c angeschlossenen Handhabe entriegelt werden kann.

Es wird Bezug genommen auf Fig. 1 und Fig. 4. Das Schloss 1 weist ein durch den nicht dargestellten Schließzylinder verlagerbares Betätigungselement 9 auf, das über eine Übertragungseinrichtung 10 mit den Übertragungselementen 4a , 4c verbunden ist. Die Übertragungseinsrichtung 10 umfasst in dem dargestellten Fall zwei Betätigungszüge 10c , 10c' , die über eine Umlenkeinrichtung 10b verbunden sind. Die Betätigungszüge 10c , 10c' können auch als Betätigungsstäbe ausgebildet sein. Bei Betätigung des Schließzylinders wird das Betätigungsglied 9 derart verlagert und dabei eine Kraft über die Übertragungseinrichtung 10 auf die Übertragungselemente 4a , 4c übertragen, dass diese im Uhrzeigersinn gegen die Wirkung der Federeinrichtung 2f verschwenkt werden. Dadurch, dass die Übertragungselemente 4a , 4c über die Permanentmagnete 4m mit den Kupplungsgliedern 3a , 3c gekuppelt sind, werden die Kupplungsglieder 3a , 3c hierbei in ihre nicht-kuppelnden Stellungen verschwenkt. Die erste Außennuss 1a und die zweite Außennuss 1c sind in dieser Stellung von der Innennuss 1b entkuppelt.

Ein Aspekt ist, dass diese vorangehend beschriebene mechanische Entkupplung der Außennüsse 1a, 1c durch Betätigung des Schließzylinders unabhängig von der Stellung der Nockeneinrichtung 2n möglich ist.

Ein weiterer Aspekt ist, dass bei der dargestellten Ausführungsform die beiden Handhaben durch Betätigung des Schließzylinders z.B. mittels eines Schlüssels wirklos schaltbar sind. Diese Funktion ist auch bei einem Schloss realisierbar, das keine patentgemäße Selektion über Nockenscheiben und/oder einen elektrischen Aktor vorsieht.

Bei dem dargestellten Ausführungsbeispiel ist das Schloss als selbstverriegelndes Schloss ausgebildet. Sobald das Schloss in seine Schließlage gelangt, fährt der Riegel 5a automatisch in seine verriegelnde Stellung aus. Durch Betätigung des Schließzylinders in eine erste Drehrichtung kann das Schloss 1 entriegelt werden; durch Betätigung des Schließzylinders in eine zweite Drehrichtung, die der ersten Drehrichtung entgegengesetzt ist, sind die beiden Außennüsse 1a, 1c von der Innennuss 1b entkuppelbar.

### Bezugszeichnenliste

- 1: Schloss
- 1a: erste Außennuss
- 1b: Innennuss
- 1c: zweite Außennuss
- 1n: Schlossnuss
- 1s: Stulp
- 2f: Federeinrichtung
- 2m: Elektromotor
- 2n: Nockeneinrichtung
- 2s: Schneckengetriebe
- 3a: erstes Kupplungsglied
- 3c: zweites Kupplungsglied
- 4a: erstes Übertragungselement
- 4c: zweites Übertragungselement
- 4m: Permanentmagnet
- 5a: Schwenkriegel
- 5b: Schlossfalle
- 5c: Hilfsfalle
- 6: Batteriefach
- 6d: Batteriefachdeckel
- 6p: Primärelement; Akkumulator
- 7: Betätigungshebel
- 8: Schließzylinderaufnahme
- 9: Betätigungselement
- 10: Übertragungseinrichtung
- 10b: Umlenkeinrichtung
- 10c, 10c': Betätigungszug

## Patentansprüche

1. Schloss (1) für Tür oder Fenster mit einem bewegbar gelagerten Flügel, umfassend:
- eine Schlossmechanik mit mindestens einem Riegel und einer Schlossnuss zum Betätigen des Riegels und einer mit der Schlossnuss zusammenwirkenden Selektionseinrichtung, wobei vorgesehen ist, dass die Schlossnuss als dreiteilige Nuss mit einer Innennuss (1b), einer ersten Außennuss (1a) und einer zweiten Außennuss (1c), sowie einer Kupplungseinrichtung aus einem ersten Kupplungsglied (3a) und einem zweiten Kupplungsglied (3c) ausgebildet ist,
- dass die Innennuss (1b) zwischen der ersten Außennuss (1a) und der zweiten Außennuss (1c) angeordnet ist und die erste Außennuss (1a) mit der Innennuss (1b) über das erste Kupplungsglied (3a) kuppelbar ist und die zweite Außennuss (1c) mit der Innennuss (1b) über das zweite Kupplungsglied (3c) kuppelbar ist,
- dass die Selektionseinrichtung einen elektrischen Aktor (2m) zum Betätigen des ersten (3a) und/oder des zweiten Kupplungsglieds (3c) aufweist, wobei vorgesehen ist, dass der Abtrieb des elektrischen Aktors (2m) eine drehbar gelagerte Nockeneinrichtung (2n) aufweist oder mit dieser zusammenwirkt und die Nockeneinrichtung (2n) unmittelbar oder mittelbar mit dem ersten Kupplungsglied (3a) und/oder mit dem zweiten Kupplungsglied (3c) zusammenwirkt, dass abhängig von der Ausgestaltung der Nockeneinrichtung (2n) möglich ist, zumindest drei der folgenden Konfigurationen der Kopplung der Außennüsse (1a, 1c) mit der Innennuss (1b) zu realisieren,
i) erste Außennuss (1a) gekuppelt an die Innennuss (1b) und zweite Außennuss (1c) entkuppelt von der Innennuss (1b);
ii) erste Außennuss (1a) entkuppelt von der Innennuss (1b) und zweite Außennuss (1c) gekuppelt an die Innennuss (1b);
iii) erste Außennuss (1a) gekuppelt an die Innennuss (1b) und zweite Außennuss (1c) gekuppelt an die Innennuss (1b);
iv) erste Außennuss (1a) entkuppelt von der Innennuss (1b) und zweite Außennuss (1c) entkuppelt von der Innennuss (1b)
**dadurch gekennzeichnet, dass** eine Abtriebswelle des Elektromotors (2m) mit einem aus einer Schnecke und einem Schneckenrad ausgebildeten Schneckengetriebe (2s) drehstarr verbunden ist, und dass das Schneckenrad drehstarr mit der Nockeneinrichtung (2n) verbunden ist, und wobei die Nockeneinrichtung (2n) einen ersten Nocken aufweist, der mittelbar oder unmittelbar mit dem ersten Kupplungsglied (3a) zusammenwirkt, und einen zweiten Nocken aufweist, der mittelbar oder unmittelbar mit dem zweiten Kupplungsglied (3c) zusammenwirkt, und wobei der erste Nocken und der zweite Nocken axial voneinander beabstandet an der Nockeneinrichtung (2n) angeordnet sind.

2. Schloss nach Anspruch 1, **dadurch gekennzeichnet, dass** die Schlossmechanik eine Federeinrichtung (2f) aufweist, die unmittelbar oder mittelbar das erste Kupplungsglied (3a) und/oder das zweite Kupplungsglied (3c) beaufschlagt.

3. Schloss nach Anspruch 2, **dadurch gekennzeichnet, dass** die Federeinrichtung (2f) so ausgebildet ist, dass sie das erste Kupplungsglied (3a) und/oder das zweite Kupplungsglied (3c) in Kupplung beaufschlagt oder außer Kupplung beaufschlagt.

4. Schloss nach einem der vorangehenden Ansprüche, **dadurch gekennzeichnet, dass** die Nockeneinrichtung (2n) über eine Übertragungseinrichtung (4a, 4c) mit der ersten Kupplungseinrichtung (3a) und/oder der zweiten Kupplungseinrichtung (3c) zusammenwirkt.

5. Schloss nach Anspruch 4, **dadurch gekennzeichnet, dass** die Federeinrichtung (2f) mit der Übertragungseinrichtung (4a, 4c) derart zusammenwirkt, dass die Übertragungseinrichtung (4a, 4c) das erste Kupplungsglied (3a) in Kupplung oder aus der Kupplung heraus beaufschlagt und/oder dass die Übertragungseinrichtung (4a, 4c) das zweite Kupplungsglied (3c) in Kupplung oder aus der Kupplung heraus beaufschlagt.

6. Schloss nach einem der Ansprüche 4 oder 5, **dadurch gekennzeichnet, dass** die Übertragungseinrichtung (4a, 4c) zwischen der Nockeneinrichtung (2n) und der Kupplungseinrichtung (3a, 3c) gelagert ist.

7. Schloss nach einem der Ansprüche 4 bis 6, **dadurch gekennzeichnet, dass** die Übertragungseinrichtung (4a, 4c) ein erstes Übertragungselement (4a) aufweist, das mit dem ersten Kupplungsglied (3a) zusammenwirkt, und ein zweites Übertragungselement (4c) aufweist, das mit dem zweiten Kupplungsglied (3c) zusammenwirkt.

8. Schloss nach Anspruch 7, **dadurch gekennzeichnet, dass** das erste Übertragungselement (4a) als Hebel ausgebildet ist und/oder das zweite Übertragungselement (4c) als Hebel ausgebildet ist.

9. Schloss nach Anspruch 8, **dadurch gekennzeichnet, dass** die Hebel als zweiarmige Hebel ausgebildet sind.

10. Schloss nach Anspruch 9, **dadurch gekennzeichnet, dass** ein erster Hebelarm des ersten Übertragungselements (4a) mit der Nockeneinrichtung (2n) und ein zweiter Hebelarm des ersten Übertragungselements (4a) mit dem ersten Kupplungsglied (3a) zusammenwirkt, und/oder dass ein erster Hebelarm des zweiten Übertragungselements (4c) mit der Nockeneinrichtung (2n) und ein zweiter Hebelarm des zweiten Übertragungselements (4c) mit dem zweiten Kupplungsglied (3c) zusammenwirkt.

11. Schloss nach einem der Ansprüche 7 bis 10, **dadurch gekennzeichnet, dass** die Federeinrichtung (2f) eine Schenkelfeder aufweist, die einen ersten Federschenkel aufweist, der mit dem ersten Übertragungselement (4a) zusammenwirkt, und einen zweiten Federschenkel aufweist, der mit dem zweiten Übertragungselement (4c) zusammenwirkt.

12. Schloss nach einem der Ansprüche 7 bis 11, **dadurch gekennzeichnet, dass** das erste Übertragungselement (4a) und das erste Kupplungsglied (3a) magnetisch gekuppelt sind und/oder dass das zweite Übertragungselement (4c) und das zweite Kupplungsglied (3c) magnetisch gekuppelt sind.

13. Schloss nach Anspruch 12, **dadurch gekennzeichnet, dass** das erste Übertragungselement (4a) und das zweite Übertragungselement (4c) jeweils einen Permanentmagneten (4m) aufweisen und das erste Kupplungsglied (3a) und das zweite Kupplungsglied (3c) vollständig oder teilweise aus ferromagnetischem oder magnetisierbarem Material bestehen.

14. Schloss nach Anspruch 12, **dadurch gekennzeichnet, dass** das erste Kupplungsglied (3a) und das zweite Kupplungsglied (3c) jeweils einen Permanentmagneten (4m) aufweisen und das erste Übertragungselement (4a) und das zweite Übertragungselement (4c) vollständig oder teilweise aus ferromagnetischem oder magnetisierbarem Material bestehen.

## Claims

1. Lock (1) for a door or window having a movably mounted leaf, comprising:
- a lock mechanism having at least one latch and a lock follower for operating the bolt and a selection mechanism co-operating with the lock follower, it being provided that the lock follower is designed as a three-part follower having an inner follower (1b), a first outer follower (1a) and a second outer follower (1c) as well as a coupling mechanism comprising a first coupling member (3a) and a second coupling member (3c),
- the inner follower (1b) is disposed between the first outer follower (1a) and the second outer follower (1c) and the first outer follower (1a) can be coupled with the inner follower (1b) by means of the first coupling member (3a) and the second outer follower (1c) can be coupled with the inner follower (1b) by means of the second coupling member (3c),
- the selection mechanism has an electric actuator (2m) for actuating the first (3a) and/or the second coupling member (3c), it being provided that the output of the electric actuator (2m) has a rotatably mounted cam mechanism (2n) or co-operates therewith and the cam mechanism (2n) co-operates directly or indirectly with the first coupling member (3a) and/or with the second coupling member (3c), it being possible, depending on the design of the cam mechanism (2n), to obtain at least three of the following configurations of coupling of the outer followers (1a, 1c) with the inner follower (1b),
i) first outer follower (1a) coupled with the inner follower (1b) and second outer follower (1c) uncoupled from the inner follower (1b);
ii) first outer follower (1a) uncoupled from the inner follower (1b) and second outer follower (1c) coupled with the inner follower (1b);
iii) first outer follower (1a) coupled with the inner follower (1b) and second outer follower (1c) coupled with the inner follower (1b);
iv) first outer follower (1a) uncoupled from the inner follower (1b) and second outer follower (1c) uncoupled from the inner follower (1b),
**characterised in that** an output shaft of the electric motor (2m) is connected in a rotationally fixed manner to a worm gear (2s) comprising a worm screw and a worm wheel, and the worm wheel is connected in a rotationally fixed manner to the cam mechanism (2n), and the cam mechanism (2n) has a first cam which co-operates indirectly or directly with the first coupling member (3a) and a second cam which co-operates indirectly or directly with the second coupling member (3c), and the first cam and the second cam are disposed axially spaced apart from one another on the cam mechanism (2n).

2. Lock as claimed in claim 1, **characterised in that** the lock mechanism has a spring mechanism (2f) which acts directly or indirectly on the first coupling member (3a) and/or the second coupling member (3c).

3. Lock as claimed in claim 2, **characterised in that** the spring mechanism (2f) is configured so that it biases the first coupling member (3a) and/or the second coupling member (3c) into a coupled arrangement or out of the coupled arrangement.

4. Lock as claimed in one of the preceding claims, **characterised in that** the cam mechanism (2n) co-operates with the first coupling member (3a) and/or the second coupling member (3c) via a transmission mechanism (4a, 4c) .

5. Lock as claimed in claim 4, **characterised in that** the spring mechanism (2f) co-operates with the transmission mechanism (4a, 4c) such that the transmission mechanism (4a, 4c) biases the first coupling member (3a) into a coupled arrangement or out of the coupled arrangement and/or the transmission mechanism (4a, 4c) biases the second coupling member (3c) into a coupled arrangement or out of the coupled arrangement.

6. Lock as claimed in one of claims 4 or 5, **characterised in that** the transmission mechanism (4a, 4c) is mounted between the cam mechanism (2n) and the coupling mechanism (3a, 3c).

7. Lock as claimed in one of claims 4 to 6, **characterised in that** the transmission mechanism (4a, 4c) has a first transmission element (4a) which co-operates with the first coupling member (3a) and a second transmission element (4c) which co-operates with the second coupling member (3c).

8. Lock as claimed in claim 7, **characterised in that** the first transmission element (4a) is provided in the form of a lever and/or the second transmission element (4c) is provided in the form of a lever.

9. Lock as claimed in claim 8, **characterised in that** the levers are provided in the form of two-armed levers.

10. Lock as claimed in claim 9, **characterised in that** a first lever arm of the first transmission element (4a) co-operates with the cam mechanism (2n) and a second lever arm of the first transmission element (4a) co-operates with the first coupling member (3a) and/or a first lever arm of the second transmission element (4c) co-operates with the cam mechanism (2n) and a second lever arm of the second transmission element (4c) co-operates with the second coupling member (3c).

11. Lock as claimed in one of claims 7 to 10, **characterised in that** the spring mechanism (2f) has a leg spring having a first spring leg which co-operates with the first transmission element (4a) and a second spring leg which co-operates with the second transmission element (4c).

12. Lock as claimed in one of claims 7 to 11, **characterised in that** the first transmission element (4a) and the first coupling member (3a) are magnetically coupled and/or the second transmission element (4c) and the second coupling member (3c) are magnetically coupled.

13. Lock as claimed in claim 12, **characterised in that** the first transmission element (4a) and the second transmission element (4c) respectively have a permanent magnet (4m) and the first coupling member (3a) and the second coupling member (3c) are completely or partially made from ferromagnetic or magnetisable material.

14. Lock as claimed in claim 12, **characterised in that** the first coupling member (3a) and the second coupling member (3c) respectively have a permanent magnet (4m) and the first transmission element (4a) and the second transmission element (4c) are completely or partially made from ferromagnetic or magnetisable material.

## Revendications

1. Serrure (1) pour une porte ou une fenêtre avec un battant monté de manière à pouvoir être déplacé, comprenant :
- un mécanisme de serrure avec au moins un verrou et un fouillot servant à actionner le verrou et un dispositif de sélection coopérant avec le fouillot, dans laquelle il est prévu que le fouillot soit réalisé sous la forme d'une noix en trois parties avec une noix intérieure (1b), une première noix extérieure (1a) et une seconde noix extérieure (1c), ainsi qu'un dispositif de couplage composé d'un premier organe de couplage (3a) et d'un deuxième organe de couplage (3c),
- que la noix intérieure (1b) est disposée entre la première noix extérieure (1a) et la deuxième noix extérieure (1c) et la première noix extérieure (1a) peut être couplée à la noix intérieure (1b) par l'intermédiaire du premier organe de couplage (3a) et la deuxième noix extérieure (1c) peut être couplée à la noix intérieure (1b) par l'intermédiaire du deuxième organe de couplage (3c),
- que le dispositif de sélection présente un actionneur (2m) électrique servant à actionner le premier (3a) et/ou le deuxième organe de couplage (3c), dans laquelle il est prévu que la sortie de l'actionneur (2m) électrique présente un dispositif à cames (2n) monté de manière à pouvoir tourner ou coopère avec celui-ci et le dispositif à cames (2n) coopère directement ou indirectement avec le premier organe de couplage (3a) et/ou avec le deuxième organe de couplage (3c), qu'il est possible en fonction de la configuration du système à cames (2n) de réaliser au moins trois des configurations suivantes du couplage des noix extérieures (1a, 1c) à la noix intérieure (1b),
i) une première noix extérieure (1a) couplée à la noix intérieure (1b) et la seconde noix extérieure (1c) découplée de la noix intérieure (1b) ;
ii) la première noix extérieure (1a) découplée de la noix intérieure (1b) et la deuxième noix extérieure (1c) couplée à la noix intérieure (1b) ;
iii) première noix extérieure (1a) couplée à la noix intérieure (1b) et seconde noix extérieure (1c) couplée à la noix intérieure (1b) ;
iv) première noix extérieure (1a) découplée de la noix intérieure (1b) et seconde noix extérieure (1c) découplée de la noix intérieure (1b),
**caractérisée en ce qu'**un arbre de sortie du moteur électrique (2m) est relié de manière rigide en rotation à une vis sans fin (2s) réalisée à partir d'une vis et d'une roue de vis de sorte que la roue de vis est reliée de manière rigide en rotation au dispositif à cames (2n), et dans lequel le dispositif à cames (2n) comporte une première came, qui coopère indirectement ou directement avec le premier organe de couplage (3a), et présente une deuxième came, qui coopère indirectement ou directement avec le deuxième organe de couplage (3c), et dans lequel la première came et la deuxième came sont disposées de manière axialement espacée les unes des autres au niveau du dispositif de came (2n).

2. Serrure selon la revendication 1, **caractérisée en ce que** le mécanisme de serrure présente un système de ressort (2f), qui soumet directement ou indirectement le premier organe de couplage (3a) et/ou le deuxième organe de couplage (3c).

3. Serrure selon la revendication 2, **caractérisée en ce que** le dispositif de ressort (2f) est réalisé de telle sorte qu'il contraint en couplage ou hors couplage le premier organe de couplage (3a) et/ou le deuxième organe de couplage (3c).

4. Serrure selon l'une quelconque des revendications précédentes, **caractérisée en ce que** le dispositif à cames (2n) coopère avec le premier dispositif de couplage (3a) et/ou le deuxième dispositif de couplage (3c) par l'intermédiaire d'un dispositif de support (4a, 4c).

5. Serrure selon la revendication 4,
**caractérisée en ce que** le dispositif de ressort (2f) coopère avec le système de sel (4a, 4c) de telle manière que le dispositif de transfert (4a, 4c) contraint en couplage ou hors couplage le premier organe de couplage (3a), et/ou que le dispositif de transfert (4a, 4c) contraint en couplage ou hors couplage le deuxième organe de couplage (3c).

6. Serrure selon l'une quelconque des revendications 4 ou 5, **caractérisée en ce que** le dispositif de transfert (4a, 4c) est monté entre le dispositif à cames (2n) et le dispositif de couplage (3a, 3c).

7. Serrure selon l'une quelconque des revendications 4 à 6, **caractérisée en ce que** le dispositif de transfert (4a, 4c) présente un premier élément de transfert (4a), qui coopère avec le premier organe de couplage (3a), et un deuxième élément de transfert (4c), qui coopère avec le deuxième organe de couplage (3c).

8. Serrure selon la revendication 7, **caractérisée en ce que** le premier élément de transfert (4a) est réalisé sous la forme d'un levier et/ou le deuxième élément de transfert (4c) est réalisé sous la forme d'un levier.

9. Serrure selon la revendication 8, **caractérisée en ce que** les leviers sont réalisés sous la forme d'un levier à deux bras.

10. Serrure selon la revendication 9, **caractérisée en ce qu'**un premier bras de levier du premier élément de transfert (4a) coopère avec le dispositif à cames (2n) et un deuxième bras levier du premier élément de transfert (4a) coopère avec le premier organe de couplage (3a), et/ou qu'un premier bras de levier du deuxième élément de transfert (4c) coopère avec le dispositif de cames (2n) et un deuxième bras de levier du deuxième élément de transfert (4c) coopère avec le deuxième organe de couplage (3c).

11. Serrure selon l'une quelconque des revendications 7 à 10, **caractérisée en ce que** le dispositif de ressort (2f) présente un ressort de branche, qui présente une première branche de ressort, qui coopère avec le premier élément de transfert (4a), et une deuxième branche de ressort, qui coopère avec le deuxième élément de transfert (4c).

12. Serrure selon l'une quelconque des revendications 7 à 11, **caractérisée en ce que** le premier élément de transfert (4a) et le premier organe de couplage (3a) sont couplés magnétiquement, et/ou que le deuxième élément de transfert (4c) et le deuxième organe de couplage (3c) sont couplés mécaniquement.

13. Serrure selon la revendication 12,
**caractérisée en ce que** le premier élément de transfert (4a) et le deuxième élément de transfert (4c) présentent respectivement un aimant permanent (4m) et le premier organe de couplage (3a) et le deuxième organe de couplage (3c) sont constitués en totalité ou en partie d'un matériau ferromagnétique ou magnétisable.

14. Serrure selon la revendication 12,
**caractérisée en ce que** le premier organe de couplage (3a) et le deuxième organe de couplage (3c) comportent respectivement un aimant permanent (4m), et le premier élément de transfert (4a) et le deuxième élément de transfert (4c) sont constitués en totalité ou en partie d'un matériau ferromagnétique ou magnétisable.
